# EUROPÄISCHE PATENTSCHRIFT

(11) **EP 4 414 604 B1**
(45) Veröffentlichungstag und Bekanntmachung des Hinweises auf die Patenterteilung: **11.03.2026**
(21) Anmeldenummer: 24155036.7
(22) Anmeldetag: 31.01.2024
(51) Int. Cl.: F23D 14/02, F23N 5/02, F23N 5/14, F23N 5/24, F23Q 7/10

(54) **VERFAHREN ZUM BETRIEB EINES MIT WASSERSTOFF BETREIBBAREN HEIZGERÄTES, HEIZGERÄT UND COMPUTERPROGRAMM**
METHOD FOR OPERATING A HEATING DEVICE WHICH CAN BE OPERATED WITH HYDROGEN, HEATING DEVICE AND COMPUTER PROGRAM
PROCÉDÉ DE FONCTIONNEMENT D'UN APPAREIL DE CHAUFFAGE FONCTIONNANT À L'HYDROGÈNE, APPAREIL DE CHAUFFAGE ET LOGICIEL

(30) Priorität: 08.02.2023 DE 102023103074
(43) Veröffentlichungstag der Anmeldung: 14.08.2024
(73) Patentinhaber: Vaillant GmbH, 42859 Remscheid NRW (DE)
(72) Erfinder: Hahn, Marco, 42117 Wuppertal (DE); Resch, Marvin, 42857 Remscheid (DE); Krah, Timo, 42109 Wuppertal (DE); Parlak, Ismet Erhan, 51688 Wipperfürth (DE)
(74) Vertreter: Popp, Carsten

(56) Entgegenhaltungen:
- WO-A1-03/052320
- DE-A1- 10 045 270
- DE-C1- 19 822 140

## Beschreibung

Die Erfindung betrifft ein Verfahren zum Betrieb eines mit Wasserstoff betreibbaren Heizgerätes, ein Heizgerät und ein Computerprogramm zum Betrieb eines Heizgerätes.

Die Erfindung betrifft insbesondere ein Verfahren und eine Anordnung zur Beobachtung von Verbrennungsvorgängen in einem Verbrennungsraum, insbesondere zur Erkennung des Vorhandenseins oder Erlöschens von Flammen und zur Vermeidung eines Flammenrückschlages in einen Brenner, der mit einem Gemisch aus einem Brenngas und Luft betrieben wird (Vormisch-Brenner). Zudem wird ein Computerprogramm angegeben, welches eine Ausführung eines solchen Verfahrens durch das Heizgerät veranlasst.

Zur Überwachung eines Verbrennungsprozesses und/oder für eine Ermittlung eines Betriebsstatus bei voll- und/oder teilvormischenden Brennern, z. B. in Heizgeräten, kann eine Flammenüberwachung mittels Ionisationsstrom oder Ionisationspotential zum Einsatz kommen. Hierzu wird eine sogenannte Ionisationselektrode im Verbrennungsraum in der Nähe des Brenners, vorzugsweise in einem Flammenbereich, positioniert. Bei Vorhandensein einer Flamme kommt es zu einem auswertbaren (elektrischen) Ionisationssignal, welches als Indikator für das Vorhandensein einer Flamme genutzt wird.

Eine weitere Möglichkeit besteht in der Überwachung von Flammentemperaturen oder der Überwachung von Brenner- bzw. Brenneroberflächentemperaturen. Hierbei können Thermoelemente zum Einsatz kommen, welche auf dem Brenner und/oder in der Nähe des Brenners angeordnet sind. Bei Vorhandensein einer Flamme kommt es zu einem auswertbaren Temperatursignal, welches als Indikator für das Vorhandensein einer Flamme genutzt werden kann. Bei der Verwendung von Thermoelementen kann es jedoch zu undefinierten Zuständen hinsichtlich der Gasausströmung durch die Brenneroberfläche kommen. Das Anbringen von Thermoelementen direkt auf der Brenneroberfläche oder das Führen von Kabeln innerhalb des Brenners führt in der Regel zu einer Beeinflussung der Strömungsverteilung des Brenngas-Luft-Gemisches innerhalb des Brenners oder beim Durchtritt durch die Brenneroberfläche. Dies kann zu punktueller Überhitzung der Brenneroberfläche und möglicherweise zur temperaturbedingten Selbstentzündung des im Brenner befindlichen Brenngas-Luft-Gemisches führen. Ebenso weisen Thermoelemente in direktem Flammenkontakt eine unzureichende Dauerhaltbarkeit auf. Aufgrund der Trägheit von Thermoelementen ist eine schnelle Auswertung und Zuordnung zum Betriebsstatus des Brenners nicht einfach.

Die schnelle Erkennung, ob eine Flamme gezündet wurde oder erloschen ist (die Funktion eines sogenannten Flammenwächters), ist für die Sicherheit beim Betrieb eines Heizgerätes mit einem Brenner jedoch von besonderer Bedeutung. Eine derartige Flammenüberwachung mittels eines Glühzünders wird in der WO 03/052320 A1 beschrieben.

Auch die DE 198 22 140 C1 beschreibt einen Glühzünder bei einem Fahrzeugheizgerät, dessen Widerstandswert in Glühpausen zur Erkennung einer Flamme in einer Brennkammer ausgewertet wird.

Die DE 100 45 270 A1 beschreibt einen Sensor zur Ermittlung einer Flammenkerntemperatur, der zur Regelung bzw. Steuerung eines Gasbrenners genutzt wird.

Wasserstoff unterscheidet sich bei seiner Verbrennung in mehreren Punkten von bisher häufig verwendeten Brenngasen, insbesondere ist eine Wasserstofflamme für das menschliche Auge fast unsichtbar, strahlt weniger Wärme ab als mit kohlenstoffhaltigen Brennstoffen erzeugte Flammen, und/oder es werden andere Messsysteme benötigt als bei Heizgeräten für Brennstoffe aus Kohlenwasserstoffen. Daher betrifft die vorliegende Erfindung Brenner für Wasserstoff als Brenngas.

Gegenwärtig werden in Gasheizgeräten verschiedenste Komponenten zur Überwachung oder Analyse des Verbrennungsvorgangs eingesetzt. So können eine Zündelektrode für die Zündung, ein UV-Sensor für die Flammenerkennung sowie bspw. eine Lambdasonde für die Regelung des Gas-Luft-Gemisches in einem Gerät vorgesehen sein. Die vielen Komponenten führen zu erhöhten Kosten, Arbeitsaufwand und/oder einem größeren Bauraumbedarf.

Der Erfindung liegt die Aufgabe zugrunde, die mit Bezug auf den Stand der Technik geschilderten Probleme zumindest teilweise zu lösen. Insbesondere sollen mehrere Funktionen der Flammenbildung, -überwachung und/oder -einstellung in einem Bauteil vereint werden, wobei bevorzugt eine platzsparende, robuste und zuverlässige Ausführung eines mit Wasserstoff betreibbaren Heizgerätes erreicht werden soll.

Diese Aufgabe wird gelöst mit den Merkmalen der unabhängigen Ansprüche. Vorteilhafte Ausgestaltungen sind in den jeweils abhängigen Ansprüchen angegeben. Die Beschreibung, insbesondere im Zusammenhang mit der Figur, veranschaulicht die Erfindung und gibt ein bevorzugtes Ausführungsbeispiel an.

Hierzu trägt ein Verfahren zum Betrieb eines mit Wasserstoff betreibbaren Heizgerätes bei, wobei in einem Verbrennungsraum ein Gemisch aus einem Wasserstoff enthaltenden Brenngas und Luft verbrannt wird und dem Verbrennungsraum ein Glühzünder zugeordnet ist. Das Verfahren umfasst dabei zumindest die folgenden Schritte:
a) Erkennen eines brennfähigen Gemisches in dem Verbrennungsraum,
b) Aktivieren des Glühzünders durch Anlegen einer vorbestimmten elektrischen Spannung,
c) Überwachen zumindest einer elektrischen Spannung und/ oder eines elektrischen Widerstands des Glühzünders und Detektieren einer sprunghaften Änderung von elektrischer Spannung und/oder elektrischem Widerstand des Glühzünders, wobei die sprunghafte Änderung einen vorgegebenen Schwellwerte übersteigt, und die sprunghafte Änderung mit einem Entzünden einer Flamme im Verbrennungsraum einhergeht,
d) Ermitteln einer Flammentemperatur mittels des Glühzünders.

Die hier angeführte Reihenfolge der Schritte kann im Rahmen des (ordnungsgemäßen) Betriebs des Heizgerätes zumindest einmal eingehalten sein. Es ist aber möglich, dass die Schritte sich einander teilweise (zeitlich) überlagern bzw. parallel ausgeführt werden. Eine sukzessive Abhandlung ist möglich, wobei ggf. erst mit Abschluss eines Schrittes oder eines definierten Teilergebnisses oder -ereignisses ein anderer Schritt (unmittelbar oder verzögert) ausgelöst wird. Die für die Schritte benötigten Zeiträume können voneinander abweichen, wobei bevorzugt ist, dass Schritte a) bis c) im Rahmen eines Startvorgangs der Verbrennung ausgeführt werden und Schritt d) dann die Aufrechterhaltung eines vorgegebenen Verbrennungszustandes länger anhaltend ermöglicht, insbesondere bis die Verbrennung abgeschlossen bzw. beendet werden soll.

Bei dem Heizgerät handelt es sich um ein Gasheizgerät, das dazu eingerichtet ist, ein Brenngas, Wasserstoff, unter Zufuhr von Umgebungsluft zu verbrennen und Wärmeenergie, beispielsweis zur Erwärmung eines Wärmeträgers eines Heizkreislaufes oder auch zur Bereitstellung einer Warmwasserversorgung zu erzeugen. Insbesondere kann es sich bei dem Heizgerät um ein Brennwertgerät handeln. Das Heizgerät weist eine Brennkammer und eine Fördereinrichtung (z. B. ein Gebläse) auf, die ein Gemisch von Brenngas und Verbrennungsluft in die Brennkammer fördern kann. Die Verbrennungsprodukte können anschließend durch eine Abgasanlage abgeführt werden.

Es ist ein (einzelner) Glühzünder an oder in dem Verbrennungsraum angeordnet. Der Glühzünder hat die Aufgabe, das Brenngasgemisch ohne eine Zündquelle wie einen Funken zu entflammen. Damit das funktioniert, muss er die Zündtemperatur des Brenngasgemischs erreichen. Diese ist grundsätzlich so hoch, dass sich Gase zusammen mit Luft von selbst entzünden, wenn sie die Oberfläche des Glühzünders berühren. Der Zündpunkt ist vom jeweiligen Brennstoff und meist auch vom Druck abhängig.

Kommen Glühzünder zum Beispiel in einer Gasheizung zum Einsatz, müssen sie also eine Oberflächentemperatur von mindestens ca. 600 °C entwickeln, damit sich das Gas-Luft-Gemisch von selbst entzündet. In der Praxis liegen die Werte in der Regel höher, um eine sichere Zündung zu gewährleisten. Glühzünder oder "Hot Surface Igniter" (HSI) weisen insbesondere eine keramische Kontaktfläche zum in Kontakt bringen mit dem Gas-Luft-Gemisch auf, die in eine Isolationskeramik (wie Steatit (Magnesiumsilikat), Cordierit (Magnesiumaluminiumsilikat) oder höherprozentigem Aluminiumoxid (90 - 96%)) eingegossen wurde. Sie lassen sich über Kabel mit einer elektrischen Energiequelle verbinden und entwickeln unter Stromfluss hohe Oberflächentemperaturen. Dabei können sie wie ein Heißleiter mit sinkenden Widerständen auf steigende Temperaturen reagieren. Im vorliegenden Fall wird bevorzugt ein Glühzünder mit PTC(Kaltleiter)-Verhalten eingesetzt, bei denen der elektrische Widerstand mit der Temperatur steigt. Die Zündelemente der Glühzünder sind insbesondere so konstruiert, dass sie (im Neuzustand) bereits nach kurzer Zeit Oberflächentemperaturen von bis zu 1.500°C erreichen, beispielsweise innerhalb von 2,0 bis 15,0 Sekunden.

Gemäß Schritt a) wird zunächst ein brennfähiges Gemisch in dem Verbrennungsraum erkannt. Es ist möglich, dass dies sensorisch ermittelt wird, bevorzugt ist jedoch, dass dies rechnerisch, insbesondere mittels der Regel- und Steuereinheit erfolgt. So kann beispielsweise anhand von (abgefragten oder gezielt eingestellten) Ventilstellungen und/oder einer (abgefragten oder gezielt eingestellten) Förderleistung eines Gebläses die im Verbrennungsraum ankommende Gas-Luft-Gemischzusammensetzung ermittelt werden. Liegen die erwarteten Rahmenbedingungen vor bzw. sind diese geprüft, kann Schritt a) als erfolgreich abgeschlossen werden.

Gemäß Schritt b) wird der Glühzünder durch Anlegen einer vorbestimmten elektrischen Spannung aktiviert. Dafür kann die Regel- und Steuereinheit z. B. mittels einer Gleichspannungsquelle, einem Trafo, etc. einen Stromfluss bzw. eine elektrische Spannung an den Glühzünder anlegen. Damit wir die Keramik des Glühzünders erhitzt, insbesondere mit einer vorgegebenen Temperaturänderungsgeschwindigkeit und / oder einer Soll-Zieltemperatur. Das Verhalten des Glühzünders kann überwacht werden. Es ist möglich, dass die Vorgabe der elektrischen Spannung eine gezielte, kontinuierliche oder getaktete Temperaturerhöhung zur Folge hat.

Gemäß Schritt c) wird eine elektrische Spannung und/oder ein elektrischer Widerstand des Glühzünders überwacht. Dabei ist insbesondere der zeitliche Verlauf dieser Parameter im Fokus. Geringfügige Änderungen oder Änderungen mit geringer Geschwindigkeit sind, insbesondere bis zu einem Schwellenwert, unerheblich. Von Interesse ist jedoch eine sprunghafte Änderung von elektrischer Spannung und/oder elektrischem Widerstand, der die vorgegebenen Schwellwerte (deutlich) übersteigt. Liegt eine solche sprunghafte Änderung vor, geht das mit einer signifikanten Temperaturerhöhung im Verbrennungsraum und daher mit einem Entzünden einer Flamme einher. Ab diesem Zeitpunkt kann z.B. davon ausgegangen werden, dass die Flamme im Verbrennungsraum brennt und der Schritt c) erfolgreich abgeschlossen ist.

Gemäß Schritt d) wird nach Feststellen der Existenz einer Flamme in dem Verbrennungsraum eine Flammentemperatur mittels des Glühzünders ermittelt. Auch hierfür kann eine elektrische Spannung und/oder ein elektrischer Widerstand des Glühzünders überwacht werden, wobei in dieser Phase eine eher gleichmäßige oder gezielt kontinuierliche Anpassung der Parameter im Fokus steht. Hier kann die Überwachung z. B. anhand eines Toleranzbereichs der Parameter erfolgen, wobei der Toleranzbereich auch einem Kennfeld für die vorliegende Verbrennung entnommen werden kann. Ein Verlassen des Toleranzbandes kann sodann Gegenmaßnahmen bei der Gemischzusammensetzung und/oder ein Fehlersignal zur Folge haben.

Im Rahmen von Schritt a) kann eine Freigabesignal zur Initiierung des Schrittes b) kommuniziert werden. Das Freigabesignal kann ein Befehl oder eine Flag in einer Software der Regel- und Steuereinheit sein. Es ist möglich, dass dieses Freigabesignal vorliegen muss, bevor Schritt b) ausgeführt wird.

Nach dem Detektieren einer sprunghaften Änderung kann ein Flammenerkennungssignal kommuniziert werden. Das Flammenerkennungssignal kann ein Befehl oder eine Flag in einer Software der Regel- und Steuereinheit sein. Es ist möglich, dass dieses Flammenerkennungssignal vorliegen muss, bevor Schritt d) ausgeführt wird. Es ist möglich, dass dieses Flammenerkennungssignal weitere Sicherheits- oder Betriebsroutinen aktiviert, so dass ab dieser Kommunikation ein so genannter regelmäßiger Verbrennungsbetrieb des Heizgerätes ausgeführt wird. Wird eine solche sprunghafte Änderung binnen eines vorgegebenen Zündintervalls nicht detektiert, kann ein Flammenfehlersignal kommuniziert werden.

Nach dem Detektieren einer sprunghaften Änderung kann die Überwachung weiterer sprunghafter Änderungen vorübergehend deaktiviert werden. Insbesondere ist möglich, dass im Anschluss daran ein neues Set Prüfparameter bzw. Prüfvorgaben (für Spannung und/oder Widerstand), ggf. automatisch, vorgegeben und für die Überwachung berücksichtigt werden. Sollte dann eine sprunghafte Änderung detektiert werden, kann ein Flammenfehlersignal kommuniziert werden.

Im Rahmen von Schritt d) kann der elektrische Widerstand des Glühzünders beobachtet werden. Dieser ist temperaturabhängig und korreliert daher mit der in Nachbarschaft befindlichen Flamme des Brenners bzw. der Temperatur im Verbrennungsraum. Es ist möglich, dass der Regel- und Steuereinheit Verlaufslinien oder Grenzwerte bereitgestellt werden können, die eine Bewertung der Temperatur auf Basis des ermittelten elektrischen Widerstands des Glühzünders zulassen.

Ausgehend von einem ermittelten elektrischen Widerstand kann eine Luftzahl des Gemischs ermittelt werden. Es ist möglich, dass basierend auf dem ermittelten elektrischen Widerstand auf eine aktuelle Verbrennungstemperatur geschlossen wird, welche dann eine (rechnerische oder empirische) Bestimmung der aktuellen Luftzahl (Lambda) des Gemischs zulässt. So kann beispielsweise bei einem erhöhten Widerstand auf eine erhöhte Temperatur und damit auf ein fetteres Gemisch mit einem größeren Anteil an Brenngas im Verhältnis zur Luft geschlossen werden. Ebenso kann beispielsweise bei einem reduzierten Widerstand auf eine niedrigere Temperatur und damit auf ein mageres Gemisch mit einem kleineren Anteil an Brenngas im Verhältnis zur Luft geschlossen werden.

Ausgehend von einer ermittelten Luftzahl kann eine tatsächliche Luftzahl des Gemischs eingestellt werden. Basierend auf den Ergebnissen der Luftzahlbestimmung kann dann die Brenngaszufuhr und/oder die Luftzufuhr angepasst, also erhöht bzw. reduziert, werden, bis sich eine gewünschte Luftzahl des Gemischs einstellt.

Einem weiteren Aspekt folgend wird ein Heizgerät nach Anspruch 8 vorgeschlagen.

Das Heizgerät weist eine Regel- und Steuereinheit auf, die dazu eingerichtet ist, die Flammenzündung, Flammenüberwachung und die Gemisch-Einstellung (nur) mit dem Glühzünder auszuführen. Insbesondere können die Entscheidungen über das Vorliegen einer Flammenzündung, eine gewünschten Flammenausprägung und/oder einer gewünschten Gemisch-Einstellung (im Wesentlichen) nur oder jedenfalls mit Signalen oder Daten getroffen werden, die mittels des Glühzünders oder dessen Betriebsverhalten generiert wurden.

Das Heizgerät weist bevorzugt zumindest eines der folgenden Komponenten nicht zusätzlich auf: Zündelektrode, UV-Sensor, Ionisationselektrode, Lambdasonde. Diese Komponenten erfüllten im Stand der Technik einzelne Funktionen des Betriebs oder der Überwachung des Heizgeräts, und können bei dem hier vorgeschlagenen Einsatz des Glühzünders entbehrlich sein.

Einem weiteren Aspekt folgend wird ein Computerprogramm vorgeschlagen, umfassend Befehle, die bewirken, dass das Heizgerät die Verfahrensschritte des erfindungsgemäßen Verfahrens ausführt. Das Computerprogramm kann auf einem Speichermedium gespeichert sein. welches separat oder integriert in der Regel- und Steuereinheit vorliegen kann. Die Regel- und Steuereinheit kann einen Prozessor umfassen, der die Befehle des Computerprogramms im Zusammenspiel mit den Bauteilen des Heizgeräts ausführen kann.

Die Erläuterungen zum Verfahren können auch zur Charakterisierung des Heizgeräts oder des Computerprogramms dienen - und umgekehrt. Das Heizgerät ist so eingerichtet, dass es das erfindungsgemäße Verfahren ausführt.

Um die eingangs genannten Aufgaben zu lösen, wird hier also der Glühzünder, insbesondere ein HSI, für mehrere Funktionen verwendet. Der HSI wird zur sicheren Zündung, Flammenerkennung und Gas-Luft-Gemisch Regelung eingesetzt. Die Zündung erfolgt durch aktives Anlegen einer Spannung an den HSI, dessen Temperatur mit steigender Spannung ebenfalls zunimmt. Die Flamme wird durch die sprunghafte Änderung des Widerstands oder des Stroms am HSI detektiert, weil die Temperatur im Brenner, durch die Zündung des Gas-Luft-Gemischs, ansteigt. Die Regelung des Gas-Luft-Gemisches wird durch den Widerstand bei anliegender Temperatur gewährleistet. Dabei wird die Abhängigkeit der Flammentemperatur (oder Nähe der Flamme) von der Luftzahl ausgenutzt.

Der Erfindung erreicht, dass mehrere Funktionen in einem Bauteil vereint werden und damit Kosten, Bauraum und/oder Komplexität reduziert sowie die Zuverlässigkeit gesteigert werden.

Die Erfindung wird nun anhand der Figur detaillierter erläutert. Die Figur betrifft eine bevorzugte Konfiguration eines Heizgerätes, wobei die einzelnen Bauteile exemplarisch vorgestellt werden. Diese Offenbarung soll die Erfindung veranschaulichen aber nicht beschränken.

Es stellt dar:
Figur 1: ein Heizgerät, eingerichtet zur Durchführung des hier vorgeschlagenen Verfahrens.

Fig. 1 zeigt schematisch ein Heizgerät 1, welches mit Wasserstoff oder einem wasserstoffhaltigen Brenngas betreibbar ist. Über eine Luftzufuhr 2 wird Luft (meist Außenluft / Umgebungsluft) von einem Gebläse 3 angesaugt und über eine Zuleitung 13 an einer Eintrittsseite in einen Brennerraum 9 eines Brennerkörpers 7 gefördert. Über eine Brenngaszufuhr 4 und ein Brenngasventil 5 wird dem vom Gebläse 3 erzeugten Luftstrom Brenngas in einem Mischer 6 (z. B. einer Venturidüse) beigemischt. Der Brennerkörper 7 weist gegenüberliegend der Eintrittsseite eine (geschlossene) Stirnseite 11 auf, die im Wesentlichen die Form des Brennerkörpers 7 bestimmen. Der Brennerkörper 7 kann (in Umfangsrichtung) mit einem Lochblech ausgeführt sein, dass eine Vielzahl von Öffnungen 14 aufweist, durch die das Brenngas-Luft-Gemisch austritt und in dessen Nachbarschaft das Gemisch außen verbrannt wird. In einen Verbrennungsraum 17, der von einem Gehäuse 15 umgeben ist, entstehen demnach Flammen 18 (Flammenbereich 8). Entstehende Verbrennungsgase werden durch eine Abgasanlage 16 abgeführt.

Es ist ein Glühzünder 12 vorgesehen, der in dem Verbrennungsraum 17 in Nachbarschaft der Flammen 18 und ggf. fixiert an dem Gehäuse 15 angeordnet ist. Der Glühzünder 12 ist mit einer Regel- und Steuereinheit 10 verbunden, so dass Signale und/oder Daten des Glühzünders 12 dort empfangen und ggf. ausgewertet werden können. Auf gleichem Wege kann der Glühzünder 12 mit einer Gleichspannungsquelle verbunden sein, die von der Regel- und Steuereinheit 10 kontrolliert, elektrischen Strom bereitstellen kann. Damit ist ein kontrollierter Betrieb und eine Überwachung von Betriebsparametern des Glühzünders 12 ermöglicht.

Die Regel- und Steuereinheit 10 kann zudem den Betrieb des Brenngasventils 5 und/oder des Gebläses 3 regeln und/oder überwachen.

Das Heizgerät 1 ist eingerichtet, folgende Funktionen bzw. Verfahrensschritte auszuführen: a) Erkennen eines brennfähigen Gemisches in dem Verbrennungsraum 17 mittels einer Auswertung von aktuellen Betriebsparametern von Brenngasventil 5 und Gebläse 3 durch Regel- und Steuereinheit 10, b) Aktivieren des Glühzünders 12 durch Anlegen einer vorbestimmten elektrischen Spannung, wobei der Glühzünder 12 erhitzt wird, c) Überwachen zumindest einer elektrischen Spannung oder eines elektrischen Widerstands des Glühzünders 12 und Detektieren einer sprunghaften Änderung von elektrischer Spannung und/oder elektrischem Widerstand des Glühzünders 12, wobei die sprunghafte Änderung einen vorgegebenen Schwellwert übersteigt, und die sprunghafte Änderung mit einem Entzünden einer Flamme 18 im Verbrennungsraum 17 einhergeht, sowie d) Ermitteln einer Flammentemperatur mittels des Glühzünders 12 basierend auf einer Widerstandsmessung an dem Glühzünder 12.

### Bezugszeichenliste

1 Heizgerät
2 Luftzufuhr
3 Gebläse
4 Brenngaszufuhr
5 Brenngasventil
6 Mischer
7 Brennerkörper
8 Flammenbereich
9 Brennerraum
10 Regel- und Steuereinheit
11 Stirnseite
12 Glühzünder
13 Zuleitung
14 Öffnungen
15 Gehäuse
16 Abgasanlage
17 Verbrennungsraum
18 Flamme

## Patentansprüche

1. Verfahren zum Betrieb eines mit Wasserstoff betreibbaren Heizgerätes (1), wobei in einem Verbrennungsraum (17) ein Gemisch aus einem Wasserstoff enthaltenden Brenngas und Luft verbrannt wird und dem Verbrennungsraum (17) ein Glühzünder (12) zugeordnet ist, wobei das Verfahren die folgenden Schritte umfasst:
a) Erkennen eines brennfähigen Gemisches in dem Verbrennungsraum (17),
b) Aktivieren des Glühzünders (12) durch Anlegen einer vorbestimmten elektrischen Spannung,
c) Überwachen zumindest einer elektrischen Spannung oder eines elektrischen Widerstands des Glühzünders (12) und Detektieren
einer sprunghaften Änderung von elektrischer Spannung und/oder elektrischem Widerstand des Glühzünders (12), wobei die sprunghafte Änderung einen vorgegebenen Schwellwert übersteigt, und die sprunghafte Änderung mit einem Entzünden einer Flamme (18) im Verbrennungsraum (17) einhergeht, und
d) Ermitteln einer Flammentemperatur mittels des Glühzünders (12).

2. Verfahren nach Anspruch 1, **dadurch gekennzeichnet, dass** im Rahmen von Schritt a) eine Freigabesignal zur Initiierung des Schrittes b) kommuniziert wird.

3. Verfahren nach Anspruch 1 oder 2, **dadurch gekennzeichnet, dass** nach dem Detektieren einer sprunghaften Änderung ein Flammenerkennungssignal kommuniziert wird.

4. Verfahren nach einem der Ansprüche 1 bis 3, **dadurch gekennzeichnet, dass** nach dem Detektieren einer sprunghaften Änderung die Überwachung weiterer sprunghafter Änderungen vorübergehend deaktiviert wird.

5. Verfahren nach einem der vorhergehenden Ansprüche, **dadurch gekennzeichnet, dass** im Rahmen von Schritt d) der elektrische Widerstand des Glühzünders (12) beobachtet wird.

6. Verfahren nach Anspruch 5, **dadurch gekennzeichnet, dass** ausgehend von einem ermittelten elektrischen Widerstand eine Luftzahl des Gemischs ermittelt wird.

7. Verfahren nach Anspruch 6, **dadurch gekennzeichnet, dass** ausgehend von einer ermittelten Luftzahl eine tatsächliche Luftzahl des Gemischs eingestellt wird.

8. Heizgerät (1), umfassend einen Verbrennungsraum (17), dem ein Glühzünder (12) zugeordnet ist und dem ein Gemisch aus einem Wasserstoff enthaltenden Brenngas und Luft zuführbar ist, sowie eine Regel- und Steuereinheit (10), die eingerichtet ist, die Flammenzündung, Flammenüberwachung und die Gemisch-Einstellung mit dem Glühzünder (12) und ein Verfahren nach einem der Ansprüche 1 bis 7 auszuführen.

9. Heizgerät (1) nach Anspruch 8, **dadurch gekennzeichnet, dass** dieses zumindest eines der folgenden Komponenten nicht zusätzlich aufweist: Zündelektrode, UV-Sensor, Ionisationselektrode, Lambdasonde.

10. Computerprogramm, umfassend Befehle, die bewirken, dass das Heizgerät (1) des Anspruchs 8 die Verfahrensschritte nach Anspruch 1 ausführt.

## Claims

1. Method for operating a heating appliance (1) that can be operated with hydrogen, wherein a mixture of a combustible gas containing hydrogen and air is combusted in a combustion chamber (17) and an incandescent igniter (12) is assigned to the combustion chamber (17), wherein the method comprises the following steps:
a) detecting a combustible mixture in the combustion chamber (17),
b) activating the glow igniter (12) by applying a predetermined electrical voltage,
c) monitoring at least one electrical voltage or one electrical resistance of the glow igniter (12) and detecting
a sudden change in the electrical voltage and/or electrical resistance of the glow igniter (12), wherein the sudden change exceeds a predetermined threshold value and the sudden change is accompanied by the ignition of a flame (18) in the combustion chamber (17), and
d) determining a flame temperature by means of the glow igniter (12).

2. . Method according to claim 1, **characterised in that**, as part of step a), an enable signal is communicated to initiate step b).

3. . Method according to claim 1 or 2, **characterised in that** a flame detection signal is communicated after detecting an abrupt change.

4. . Method according to one of claims 1 to 3, **characterised in that**, after detecting an abrupt change, the monitoring of further abrupt changes is temporarily deactivated.

5. . Method according to one of the preceding claims, **characterised in that**, as part of step d), the electrical resistance of the glow igniter (12) is observed.

6. . Method according to claim 5, **characterised in that** an air ratio of the mixture is determined based on a determined electrical resistance.

7. . Method according to claim 6, **characterised in that** an actual air ratio of the mixture is set based on a determined air ratio.

8. . Heating appliance (1) comprising a combustion chamber (17) associated with an incandescent igniter (12) and to which a mixture of a combustible gas containing hydrogen and air can be supplied, as well as a regulation and control unit (10) which is designed to perform flame ignition, flame monitoring and mixture adjustment with the glow igniter (12), and a method according to one of claims 1 to 7.

9. . Heating appliance (1) according to claim 8, **characterised in that** it does not additionally have at least one of the following components: ignition electrode, UV sensor, ionisation electrode, lambda probe.

10. . Computer program comprising commands that cause the heating appliance (1) of claim 8 to perform the method steps according to claim 1.

## Revendications

1. Procédé destiné au fonctionnement d'un appareil de chauffage (1) fonctionnant à l'hydrogène, dans lequel un mélange d'un gaz de combustion contenant de l'hydrogène et d'air est mis en combustion dans une chambre de combustion (17) et un allumeur incandescent (12) est associé à la chambre de combustion (17), dans lequel le procédé comprend les étapes suivantes :
a) reconnaissance d'un mélange combustible dans la chambre de combustion (17),
b) activation de l'allumeur incandescent (12) par le biais de l'application d'une tension électrique prédéterminée,
c) surveillance d'au moins une tension électrique ou d'une résistance électrique de l'allumeur incandescent (12) et détection
d'un changement brusque de tension électrique et/ou de résistance électrique de l'allumeur incandescent (12), dans lequel le changement brusque dépasse une valeur seuil prédéfinie et le changement brusque accompagne un allumage d'une flamme (18) dans la chambre de combustion (17), et
d) détermination d'une température de flamme au moyen de l'allumeur incandescent (12).

2. Procédé selon la revendication 1, **caractérisé en ce que** dans le cadre de l'étape a) un signal de déclenchement destiné au lancement de l'étape b) est communiqué.

3. Procédé selon la revendication 1 ou 2, **caractérisé en ce que**, après la détection d'un changement brusque un signal de reconnaissance de flamme est communiqué.

4. Procédé selon l'une quelconque des revendications 1 à 3, **caractérisé en ce que**, après la détection d'un changement brusque, la surveillance d'autres changements brusques est désactivée temporairement.

5. Procédé selon l'une quelconque des revendications précédentes, **caractérisé en ce que** dans le cadre de l'étape d) la résistance électrique de l'allumeur incandescent (12) est observée.

6. Procédé selon la revendication 5, **caractérisé en ce qu'**un indice d'air du mélange est déterminé à partir d'une résistance électrique déterminée.

7. Procédé selon la revendication 6, **caractérisé en ce qu'**un indice d'air réel du mélange est réglé à partir d'un indice d'air déterminé.

8. Appareil de chauffage (1), comprenant une chambre de combustion (17), à laquelle est associé un allumeur incandescent (12) et à laquelle un mélange de gaz de combustion contenant de l'hydrogène et d'air peut être amené, ainsi qu'une unité de réglage et de commande (10) qui est conçue pour mettre en œuvre l'allumage de flamme, la surveillance de flamme et le réglage de mélange avec l'allumeur incandescent (12) et un procédé selon l'une quelconque des revendications 1 à 7.

9. Appareil de chauffage (1) selon la revendication 8, **caractérisé en ce que** celui-ci ne présente pas en outre au moins un des composants suivants : électrode d'allumage, capteur d'UV, électrode d'ionisation, sonde lambda.

10. Programme informatique, comprenant des instructions qui amènent l'appareil de chauffage (1) de la revendication 8 à mettre en œuvre les étapes de procédé selon la revendication 1.
